# EUROPÄISCHE PATENTSCHRIFT

(11) **EP 0 616 902 B1**
(45) Veröffentlichungstag und Bekanntmachung des Hinweises auf die Patenterteilung: **08.01.1997**
(21) Anmeldenummer: 94103497.7
(22) Anmeldetag: 08.03.1994
(51) Int. Cl.: B42F 11/02

(54) **Sammelmappe zum Einheften von Schriftgut**
Binder for filing documents
Classeur pour la reliure de documents

(30) Priorität: 23.03.1993 CH 872/93
(43) Veröffentlichungstag der Anmeldung: 28.09.1994
(73) Patentinhaber: Bosshard, Ernst, CH-8134 Adliswil (CH)
(72) Erfinder: Bosshard, Ernst, CH-8134 Adliswil (CH)

(56) Entgegenhaltungen:
- DE-C- 833 640
- US-A- 3 756 626

## Beschreibung

Die Erfindung bezieht sich auf eine Sammelmappe nach dem Oberbegriff des Patentanspruches 1.

Aus der DE-PS 833640 ist bereits eine Sammelmappe mit den gattungsmässigen Merkmalen bekannt. Nachteilig ist indessen die umständliche Vernietung der die Klammern tragenden U-förmigen Halter mit den Seitenwänden der Mappe. Vor dem Einsetzen der Nieten müssen im Mappenmaterial Löcher gebohrt oder gestanzt werden. Da die Nieten in den Hohlraum der U-förmigen Blechkörper hineinragen, besteht eine stark erschwerte Zugänglichkeit mit üblichen Werkzeugen zur Erzeugung von Nietköpfen. Die seitliche Vernietung bedingt überdies insgesamt vier Längsfalzungen der Mappenwände zwischen Rücken und Deckel, was die Stabilität und Standfestigkeit der Mappe namentlich im nicht ganz gefüllten Zustand vermindert.

Mit der Erfindung soll die Aufgabe gelöst werden, eine Sammelmappe der eingangs genannten Gattung derart auszubilden, dass der Nietvorgang zur Befestigung der Halter an der Mappe durch die Verwendungmöglichkeit von Stanznieten vereinfacht wird und an der Mappe zwischen Rücken und den beiden Deckein nur zwei Längsfalze erforderlich sind.

Diese Aufgabe wird dadurch gelöst, dass von den Seitenschenkeln (5) je ein gegen den Mappenrücken anzuliegen bestimmter oder gemeinsamer, den Mittelsteg (4) auf beiden Seiten in Rückenlängsrichtung überragender Befestigungslappen (6) abragt und je im Bereich der Kanten zwischen den Seitenschenkeln (5) und dem Mittelsteg (4) Sperrkörper (22) zur Begrenzung des seitlichen Bewegungsweges der Klammern (9) vorhanden sind. Die Vernietung der Halter am Mappenrücken kann maschinell unter Verwendung von Stanznieten erfolgen. Dadurch kommt man ohne vorgängiges Anbringen von gestanzten oder gebohrten Löchern im Mappenrücken aus, da die Stanznieten ihre Löcher im Mappenmaterial selbst erzeugen. Dies setzt aber für den Nietvorgang eine gute Zugänglichkeit für die Nietmaschine beidseits des Mappenrückens voraus. Diese Zugänglichkeit wird durch die über den Mittelsteg vorstehenden Befestigungslappen erreicht. Ein seitliches Herausrutschen der Klammern und damit des Schriftgutes wird durch seitliche Sperrkörper verhindert. Da man mit nur zwei Längsfalzen der Mappe zwischen Rücken und den Deckeln auskommt, wird die Mappenherstellung vereinfacht und ihre Standfestigkeit verbessert.

In der Zeichnung ist ein Ausführungsbeispiel des Erfindungsgegenstandes dargestellt. Es zeigen:
- Fig. 1: einen Längsschnitt durch die beiden Endbereiche des Rückens einer Sammelmappe samt Haltern und Klammern
- Fig. 2: eine Stirnansicht der Sammelmappe mit eingesetztem, durch Klammern gehaltenem Schriftgut
- Fig. 3: eine Draufsicht auf einen Halter vor der Befestigung an der Sammelmappe, mit einer einzelnen Klammer

Die Sammelmappe enthält zwei Deckel, die über je einen Längsfalz 20 mit einem geraden Rücken 1 zusammenhängen. Rücken 1 und Deckel 2 bestehen vorzugsweise aus einem einzigen steifen Kartonstück, das in üblicher Weise mit einem Ueberzugsstoff oder dgl. überzogen werden kann. Auf der Innenseite des flachen Rückens 1 sind an seinem oberen und unteren Endbereich Halter 3 befestigt. In diese Halter 3 ragen federnde Drahtklammern 9 hinein welche zum Festhalten von Schriftgut 10, wie Zeitschriften, Prospekte od.dgl. dienen. Diese Halter 3 können entweder aus Metall oder Kunststoff bestehen. Jeder Halter 3 enthält einen ebenen, als Schriftgut-Auflagefläche dienenden Mittelsteg 4 von dem auf beiden Seiten Seitenschenkel 5 abragen, die untereinander parallel und rechtwinklig oder zum Mittelsteg 4 leicht geneigt verlaufen, sodass die Seitenschenkel 5 zusammen mit dem Mittelsteg 4 ein etwa U-förmiges Gebilde ergeben. Von dem vom Mittelsteg 4 abgewandten Ende der Seitenschenkel 5 ragt je ein streifenförmiger Befestigungslappen 6 nach einwärts, sodass die beiden Befestigungslappen 6 gegeneinander gerichtet sind. Diese beiden Befestigungslappen 6 sind länger als die Seitenschenkel 5 und überragen den Mittelsteg 4 beidseits in Rückenlängsrichtung, wie dies aus Figur 3 hervorgeht. In diesen über den Mittelsteg 4 hinausragenden Bereichen enthalten die Befestigungslappen 6 Nietlöcher 25 zur Verbindung des Mappen-Rückens 1 mit dem Halter durch vier Nieten 8. Durch diese Lage der Nietlöcher 25 ergibt sich eine gute Zugänglichkeit zum Vernieten mit dem Mappenrücken 1 mittels Stanznieten, die ihre Löcher im Mappenmaterial selbst erzeugen. Um das seitliche Herabfallen der eingesetzten Klammern 9 und damit des Schriftgutes über die Seitenschenkel 5 zu verhindern, sind je im Bereich der Kanten zwischen dem Mittelsteg 4 und den Seitenschenkel 5 einwärtsragende Sperrkörper 22 vorhanden. Diese Sperrkörper haben bei aus Blech bestehenden Haltern 3 die Form von aus dem Material der Seitenschenkel 5 herausgebogenen, einwärtsgerichteten Zungen 22; bei aus Kunststoff hergestellten Haltern 3 könnten diese Sperrkörper wulst- oder rippenförmige Verdickungen auf der Unterseite des Mittelsteges 4 nahe bei den Seitenschenkeln 5 sein.

Die Klammern 9 sind quer zum Mappenrücken auf den Haltern 3 leicht verschiebbar. Dies erleichtert das Einfügen oder Herausnehmen von Schriftgut. Die Klammern 9 bestehen aus federndem Material, beispielsweise Federstahldraht oder elastischem Kunststoff und enthalten einen vorstehenden Griffteil 12. Die beiden Federschenkel 17, 18 jeder Klammer 9 verlaufen zueinander angenähert parallel und haben einen gegenseitigen Abstand. Um das Einführen in das Schriftgut zu erleichtern, ist der Schenkel 17 vorzugsweise etwas länger als der Schenkel 18. Der in den Hohlraum 24 des Halters 3 hineinragende Klammer-Schenkel 18 enthält einen Knick 14 mit einem Winkel α der 80-120° vorzugsweise etwa 80° beträgt. Dieser Klammer-Schenkel 18 enthält vorn ein abgebogenes Endstück 16. Zum lösbaren Festhalten dieser Klammern 9 an den beiden Haltern 3 ist der Mittelsteg 4 mit einer gegen den Rücken 1 gerichteten, in das Material des Halters 3 eingepressten, über die ganze Breite des Mittelsteges 4 verlaufenden Ausbuchtung oder Rippe 7 versehen. Die beiden Seitenschenkel 5 sind je an der Uebergangsstelle zur Rippe 7 je mit einem Ausschnitt 19 versehen. Je am äussern Rand jedes Halters 3 enthält der Mittelsteg 4 einen vorstehenden, als Anschlag für das eingeheftete Schriftgut 10 wirkenden Rand 11.

Damit der Griffteil 12 der Klammern 9 beim Umblättern des eingehefteten Schriftgutes 10 nicht stört, besteht zwischen dem Rand 11 und dem benachbarten Bereich des Griffteiles 12 ein Abstand a von vorzugsweise etwa 1-3 mm.

Die Seitenschenkel 5 sind vorzugsweise leicht gegeneinander geneigt, sodass der Hohlraum 24 eine Trapezform erhält. Die beiden Seitenschenkel 5 bilden somit zueinander einen spitzen Winkel, der sich nach der Mappenaussenseite öffnet.

Die Verbindungskante zwischen Seitenschenkel 5 und Befestigungslappen 6 befindet sich je direkt beim Mappenfalz 20 zwischen dem Rücken 1 und den Deckeln 2. Durch die Neigung der Seitenschenkel 5 wird das Fassungsvermögen der Sammelmappe erhöht. Bei einer Ausführungsform mit aus Kunststoff bestehenden Haltern 3 könnten die Befestigungslappen 6 auch zu einem durchgehenden Befestigungssteg miteinander verbunden sein.

Das Einheften von Schriftgut 10, beispielsweise Zeitschriften, Prospekte, od.dgl. erfolgt in der Weise, dass das Schriftgut 10 in der Mitte - vorzugsweise im Falz - geöffnet und je auf den Mittelsteg 4 zwischen die beiden Ränder 11 gelegt wird. Hernach wird an beiden Enden je eine Klammer 9 eingeschoben, wobei der obere Klammerschenkel 17 über den Falz der Zeitschrift od.dgl. zu liegen kommt und der untere Schenkel 18 den Mittelsteg 4 untergreift. Durch das Einschieden der Klammer 9 wird der untere Klammer-Schenkel 18 federnd über die Rippe 7 angehoben und rastet hernach hinter dieser Rippe 7 ein. Das Entfernen der Klammer 9 erfolgt durch einfachen Druck mit einem Finger auf den Griffteil 12 der Klammer 9 in der Gegenrichtung.

## Patentansprüche

1. Sammelmappe zum auswechselbaren Einheften von Schriftgut, wie Zeitschriften oder Prospekte mit je an den beiden Rückenenden vorhandenen Haltern (3) zur Aufnahme von je mit einem Griffteil (12) versehenen federnden Klammern (9), die Halter (3) je einen als Schriftgut-Auflagefläche dienenden ebenen Mittelsteg (4) und beidseits von diesem winklig abragende Seitenschenkel (5) aufweisen, die Klammern (9) von beiden Enden her in das Schriftgut (10) eingreifen, dabei je den Mittelsteg (4) der Halter (3) untergreifen und in Rückenquerrichtung frei verschiebbar sind, der Mittelsteg (4) eine gegen den Rücken (1) gerichtete Ausbuchtung (7) aufweist, wobei die Formgebung der Klammern (9) der Ausbuchtung (7) angepasst ist zum lösbaren Festhalten der Klammern (9) in der eingesteckten Lage und die Klammern (9) beim Einstecken in der Endlage unter ihrer Federwirkung hinter der Ausbuchtung (7) einschnappen, dadurch gekennzeichnet, dass von den Seitenschenkeln (5) je ein gegen den Mappenrücken anzuliegen bestimmter oder gemeinsamer, den Mittelsteg (4) auf beiden Seiten in Rückenlängsrichtung überragender Befestigungslappen (6) abragt und je im Bereich der Kanten zwischen den Seitenschenkeln (5) und dem Mittelsteg (4) Sperrkörper (22) zur Begrenzung des seitlichen Bewegungsweges der Klammern (9) vorhanden sind.

2. Sammelmappe nach Anspruch 1, dadurch gekennzeichnet, dass ein Befestigungssteg die Seitenschenkel (5) einstückig verbindet.

3. Sammelmappe nach Anspruch 1 oder 2, dadurch gekennzeichnet, dass die Seitenschenkel (5) zueinander einen spitzen Winkel bilden und sich nach der dem Rücken (1) abgewandten Seite öffnet und je die Verbindungskante zwischen Seitenschenkel (5) und Befestigungslappen (6) bzw. Befestigungssteg sich an den Mappenfalz (20) zwischen dem Rücken (1) und den Deckeln (2) direkt anschliesst.

4. Sammelmappe nach einem der Ansprüche 1-3, dadurch gekennzeichnet, dass zwischen dem schriftgutseitigen Ende des Griffteiles (12) der Klammer (9) und einem am Rand des Mittelsteges (4) nach aufwärts gebogenen, als Anschlag für das Schriftgut (10) wirkenden Rand (11) ein Abstand (a), vorzugsweise von etwa 1-3 mm besteht.

5. Sammelmappe nach einem der Ansprüche 1-4, dadurch gekennzeichnet, dass die Halter (3) aus Metall bestehen und die Sperrkörper (22) aus dem Material der Seitenschenkel (5) herausgebogene Zungen (22) sind.

6. Sammelmappe nach einem der Ansprüche 1-5, dadurch gekennzeichnet, dass die Halter (3) aus Kunststoff bestehen und die Sperrkörper (22) wulstförmige Verdickungen sind.

7. Sammelmappe nach einem der Ansprüche 1-6, dadurch gekennzeichnet, dass der in das Schriftgut (10) einzugreifen bestimmte Klammer-Schenkel (17) länger ist als der in den Hohlraum (24) einzugreifen bestimmte Schenkel.

8. Halter zur Herstellung einer Sammelmappe nach einem der Ansprüche 1-7.

## Claims

1. A binder for the exchangeable filing of printed matter such as magazines or brochures with holding devices (3) provided on either ends of the back for receiving resilient clamps (9) each provided with a handle element (12), with the holding devices (3) each having a plane middle bridge (4) serving as bearing surface for the printed matter and side legs (5) projecting therefrom at an angle and the clamps (9) engaging from either end into the printed matter, and in the course thereof each grasp below the middle bridge (4) of the holding devices (3) and are freely displaceable in the transverse direction of the back, the middle bridge (4) having a recess (7) facing the back (1), with the shape of the clamps (9) being adjusted to the recess (7) for the detachable fixing of the clamps (9) in the inserted position and the clamps (9) snapping in behind the recess (7) during the insertion in their end position under their spring effect, characterized in that from the side legs (5) there project one each of a fastening lug (6) being provided for resting against the back of the binder or for projecting jointly on either side beyond the middle bridge (4) in the longitudinal direction of the back and that blocking bodies (22) are each provided in the zone of the edges between the side walls (5) and the middle bridge (4) for limiting the lateral path of movement of the clamps (9).

2. A binder as claimed in claim 1 or 2, characterized in that the fastening bridge connects the side legs (5) in one piece.

3. A binder as claimed in claim 1 or 2, characterized in that the side legs (5) mutually form an acute angle and open towards the side averted from the back (1), and the connecting edge each being directly adjacent between the side leg (5) and the fastening lug (6) or fastening bridge to the fold of the binder (20) between the back (1) and the lids (2).

4. A binder as claimed in one of the claims 1 to 3, characterized in that between the end of the handle element (12) of the clamp (9) on the side of the printed matter and an edge (11) which is upwardly bent at the edge of the middle bridge (4) and acting as a stop for the printed matter (10) there is a distance (a), preferably of approx. 1 to 3 mm.

5. A binder as claimed in one of the claims 1 to 4, characterized in that the holding devices (3) consist of metal and the blocking bodies (22) are tongues (22) bent out of the material of the side legs (5).

6. A binder as claimed in one of the claims 1 to 5, characterized in that the holding devices (3) consist of plastic and the blocking bodies (22) are bulge-lake enlargements.

7. A binder as claimed in one of the claims 1 to 6, characterized in that the clamp leg (17) intended for engaging into the printed matter is longer than the leg intended for engaging in the hollow space (24).

8. A holding device for producing a binder as claimed in one of the claims 1 to 7.

## Revendications

1. Classeur permettant le classement de documents écrits échangeables, tels que des journaux ou des prospectus, doté, sur les deux extrémités du dos, de supports (3) destinés à recevoir des agrafesressort (9) pourvues d'un élément poignée (12), les supports (3) étant dotés chacun d'un pont central (4) servant de support de document, et de branches latérales (5) s'en détachant de manière angulaire, les agrafes (9) s'engrenant dans le document (10) à partir des deux extrémités, tout en se plaçant chacune sous le pont central (4) respectif des supports (3) et coulissant librement dans le sens perpendiculaire au dos (1), le pont central (4) étant doté d'un creux (7) orienté vers le dos (1), la forme des agrafes (9) étant adaptée à ce creux (7) afin de permettre un maintien amovible des agrafes (9) en position enfichée et où les agrafes (9) s'encliquettent, sous l'effet de leur élasticité, lors de leur enfichage en position finale derrière le creux (7), caractérisé en ce que, à partir des branches latérales (5), une patte de fixation (6) destinée à frôler le dos du classeur ou qui s'élève des deux côtés en direction longitudinale au-dessus du pont central (4) se détache, et en ce que des éléments de blocage (22) sont prévus au niveau des bords entre les parois latérales (5) et le pont central (4) pour limiter l'excursion latérale des agrafes (9).

2. Classeur selon revendication 1 ou 2, caractérisé en ce que le pont de fixation relie en une pièce les branches latérales (5).

3. Classeur selon revendication 1 ou 2, caractérisé en ce que les branches latérales (5) forment, l'une par rapport à l'autre, un angle aigu, et qu'il s'ouvre dans le sens opposé au dos (1), et que le chant de liaison entre la branche latérale (5) et la patte de fixation (6) ou le pont de fixation est agencé directement contre le pli du classeur (20) entre le dos (1) et les couvercles (2).

4. Classeur selon l'une quelconque des revendications 1 à 3, caractérisé en ce qu'un écart (a) de 1 à 3 mm de préférence est prévu entre l'extrémité côté document de l'élément poignée (12) de l'agrafe et un bord (11) relevé au niveau du bord du pont central (4) et servant de butée au document (1).

5. Classeur selon l'une quelconque des revendications 1 à 4, caractérisé en ce que les supports (3) sont en métal que les éléments de blocage (22) sont des languettes (22) repliées du matériau des branches latérales (5).

6. Classeur selon l'une quelconque des revendications 1 à 5, caractérisé en ce que les supports (3) sont en matière plastique et les éléments de blocage (22) sont constitués par des élargissements toriques.

7. Classeur selon l'une quelconque des revendications 1 à 6, caractérisé en ce que la branche d'agrafe (17) destinée à s'engrener dans le document (10) est plus long que la branche devant s'engrener dans la cavité (24).

8. Support pour la fabrication d'un classeur selon l'une quelconque des revendications 1 à 7.
